# EUROPÄISCHE PATENTSCHRIFT

(11) **EP 3 122 680 B1**
(45) Veröffentlichungstag und Bekanntmachung des Hinweises auf die Patenterteilung: **15.08.2018**
(21) Anmeldenummer: 15712135.1
(22) Anmeldetag: 25.03.2015
(51) Int. Cl.: B66B 9/00, B66B 11/04

(54) **AUFZUGSYSTEM**
ELEVATOR SYSTEM
SYSTÈME D'ASCENSEUR

(30) Priorität: 28.03.2014 DE 102014104458
(43) Veröffentlichungstag der Anmeldung: 01.02.2017
(73) Patentinhaber: thyssenkrupp Elevator AG, 45143 Essen (DE)
(72) Erfinder: STEINHAUER, Eduard, 72622 Nürtingen (DE)
(74) Vertreter: thyssenkrupp Intellectual Property GmbH
(86) Internationale Anmeldenummer: PCT/EP2015/056451
(87) Internationale Veröffentlichungsnummer: WO 2015/144781

(56) Entgegenhaltungen:
- JP-A- H0 648 672
- US-A- 3 896 736
- US-A1- 2006 163 008

## Beschreibung

Die vorliegende Erfindung betrifft ein Aufzugsystem sowie ein Verfahren zum Betreiben eines Aufzugsystems mit wenigstens zwei vertikalen Aufzugschächten und wenigstens einem Fahrkorb, wobei in jedem Aufzugschacht wenigstens eine sich vertikal erstreckende Schiene angeordnet ist, entlang welcher der Fahrkorb verfahrbar ist.

### Stand der Technik

In Aufzugsystemen sind Fahrkörbe zumeist auf einen bestimmten Aufzugschacht beschränkt und können zumeist nur innerhalb dieses Aufzugschachts verfahren werden. Zwar sind Aufzugsysteme bekannt, in welchen Fahrkörbe zwischen unterschiedlichen Aufzugschächten umgesetzt werden können, jedoch ist ein derartiges Umsetzen zumeist mit erheblichem Aufwand verbunden.

Zumeist sind unterschiedliche Elemente zum Verfahren des Fahrkorbs in einem Aufzugschacht angeordnet, beispielsweise Antriebe, Tragseile oder Führungsschienen. Soll ein Fahrkorb von einem ersten Aufzugschacht in einen zweiten Aufzugschacht umgesetzt werden, wird der Fahrkorb zunächst von sämtlichen derartigen Elementen in dem ersten Aufzugschacht getrennt, wird von dem ersten Aufzugschacht in den zweiten Aufzugschacht transportiert und mit entsprechenden Elementen in dem zweiten Aufzugschacht verbunden. Ein Transport des Fahrkorbs zwischen Aufzugschächten ist dabei zumeist nur mittels aufwendiger Mechanismen möglich.

Ein derartiges Umsetzen von Fahrkörben ist somit mit großem Aufwand verbunden und zeitintensiv. Gegebenenfalls muss das komplette Aufzugsystem während des Umsetzens außer Betrieb genommen werden.

Im Stand der Technik ist US 3 896 736 bekannt. US 3 896 736 offenbart ein Aufzugsystem mit wenigstens zwei Aufzugschächten und wenigstens einem Fahrkorb, wobei in einem ersten Aufzugschacht eine sich vertikal erstreckende erste Schiene vorgesehen ist, entlang welcher der Fahrkorb verfahrbar ist, wobei in einem zweiten Aufzugschacht eine sich vertikal erstreckende zweite Schiene vorgesehen ist, entlang welcher der Fahrkorb verfahrbar ist, wobei die erste Schiene mit einem ersten drehbaren Segment ausgebildet ist,wobei die zweite Schiene mit einem zweiten drehbaren Segment ausgebildet ist, wobei das Aufzugssystem dazu eingerichtet ist, wobei der Fahrkorb mittels eines Linearantriebs entlang der Schienen in den beiden Aufzugschächten verfahrbar ist, wobei ein erstes Element des Linearantriebs durch die Schienen der Aufzugschächte gebildet ist und ein zweites Element des Linearantriebs an dem Fahrkorb angeordnet ist, wobei das zweite Element des Linearantriebs drehbar an dem Fahrkorb gelagert ist und/oder das zweite Element des Linearantriebs an einer Chassis-Einrichtung des Fahrkorbs angeordnet ist, wobei die Chassis-Einrichtung drehbar an einer Kabine des Fahrkorbs gelagert ist.

Im Stand der Technik ist auch JP H 06 048 672 bekannt. JP H 06 048 672 offenbart ein Aufzugsystem mit wenigstens zwei Aufzugschächten und wenigstens einem Fahrkorb, wobei in einem ersten Aufzugschacht eine sich vertikal erstreckende erste Schiene vorgesehen ist, entlang welcher der Fahrkorb verfahrbar ist, wobei in einem zweiten Aufzugschacht eine sich vertikal erstreckende zweite Schiene vorgesehen ist, entlang welcher der Fahrkorb verfahrbar ist, wobei die erste Schiene mit einem ersten drehbaren Segment ausgebildet ist, wobei die zweite Schiene mit einem zweiten drehbaren Segment ausgebildet ist, wobei die beiden drehbaren Segmente derart zueinander ausrichtbar sind, dass zum Überführen des Fahrkorbs von dem ersten Aufzugsschacht in den zweiten Aufzugsschacht dieser Fahrkorb entlang des ersten drehbaren Segments und entlang des zweiten drehbares Segments zwischen dem ersten Aufzugsschacht und dem zweiten Aufzugsschacht zu verfahren ist, wobei der Fahrkorb mittels eines Linearantriebs entlang der Schienen in den beiden Aufzugschächten verfahrbar ist, wobei - ein erstes Element des Linearantriebs durch die Schienen der Aufzugschächte gebildet ist und ein zweites Element des Linearantriebs an dem Fahrkorb angeordnet ist. Es ist daher wünschenswert, ein aufwandsarmes, flexibles Umsetzen von Fahrkörben zwischen Aufzugschächten zu ermöglichen.

### Offenbarung der Erfindung

Erfindungsgemäß werden ein Aufzugsystem sowie ein Verfahren zum Betreiben eines Aufzugsystems mit den Merkmalen der unabhängigen Patentansprüche vorgeschlagen. Vorteilhafte Ausgestaltungen sind Gegenstand der Unteransprüche sowie der nachfolgenden Beschreibung. Das offenbarte Aufzugsystem umfasst wenigstens zwei vertikale Aufzugschächte und wenigstens einen Fahrkorb. In jedem Aufzugschacht ist jeweils wenigstens eine Schiene angeordnet, entlang welcher der Fahrkorb verfahrbar ist. Jede der Schienen weist wenigstens ein drehbar ausgebildetes Segment auf. Diese drehbaren Segmente sind derart zueinander ausrichtbar, dass der Fahrkorb entlang der Segmente zwischen den Aufzugschächten verfahrbar. Der Fahrkorb ist somit entlang gedrehter Segmente zweier Schienen in benachbarten Aufzugschächten zwischen den Aufzugschächten verfahrbar.

Die Segmente werden hierzu derart um eine horizontale Achse gedreht, dass sie zueinander ausgerichtet sind und zusammen eine horizontal verlaufende Schiene bilden.

Insbesondere wird der Fahrkorb zwischen zwei benachbarten Aufzugschächten verfahren. Insbesondere wird jeweils ein Segment der zwei Schienen in den zwei benachbarten Aufzugschächten gedreht, zwischen welchen der Fahrkorb verfahren wird. Diese zwei gedrehten Segmente bilden im gedrehten Zustand eine (im Wesentlichen) geschlossene Schiene (im Wesentlichen) ohne Freiraum, entlang welcher der Fahrkorb zwischen diesen zwei Aufzugschächten verfahren wird.

Insbesondere werden die Segmente um 90° gedreht. Durch Drehung der Segmente wird somit eine horizontale Schiene gebildet, entlang welcher der Fahrkorb horizontal verfahren wird. Die Segmente können weiter insbesondere auch um einen zweckmäßigen Winkel gedreht werden. Somit wird eine schräge Schiene gebildet, also eine Schiene, die relativ zu dem Aufzugschacht um den zweckmäßigen Winkel geneigt ist. Entlang dieser schrägen Schiene wird der Fahrkorb schräg relativ zu den Aufzugschächten verfahren. So ist es beispielsweise möglich, dass ein Fahrkorb nicht nur in einen anderen Aufzugschacht, sondern gleichzeitig auch in ein anderes Stockwerk verfahren wird.

Das Verfahren des Fahrkorbs zwischen zwei Aufzugschächten entlang der gedrehten Segmente wird in der folgenden Beschreibung als "horizontales Verfahren" des Fahrkorbs bezeichnet. Darunter soll nicht zu verstehen sein, dass der Fahrkorb dabei notwendigerweise exakt in horizontaler Richtung verfahren wird, sondern dass die Bewegung des Fahrkorbs wenigstens eine Komponente in horizontaler Richtung aufweist.

### Vorteile der Erfindung

Zum erfindungsgemäßen Umsetzen des Fahrkorbs zwischen zwei Aufzugschächten werden keine zusätzlichen Elemente benötigt. Insbesondere wird kein zusätzlicher Mechanismus benötigt, um den Fahrkorb von einem Aufzugschacht in einen anderen zu transportieren. Sämtliche Elemente oder zumindest im Wesentlichen sämtliche Elemente, welche zum vertikalen Verfahren des Fahrkorbs in den Aufzugschächten im regulären Betrieb des Aufzugsystems verwendet werden, werden auch für das horizontale Verfahren des Fahrkorbs verwendet.

Der Fahrkorb muss vor dem Umsetzen in einen anderen Aufzugschacht von keinen Elementen getrennt werden. Weiterhin muss der Fahrkorb nach dem Umsetzen in dem anderen Aufzugschacht mit keinen Elementen verbunden werden. Das erfindungsgemäße Umsetzen des Fahrkorbs kann ohne großen Zeitaufwand durchgeführt werden.

Weiterhin werden keine zusätzlichen Bremsen für das horizontale Verfahren benötigt. Bremsen für ein vertikales Verfahren des Fahrkorbs sind höheren Belastungen ausgesetzt und müssen größeren Kräften standhalten als Bremsen für horizontales Verfahren des Fahrkorbs. Daher können Bremsen, die für den regulären Betrieb des Fahrkorbs verwendet werden, auch für das horizontale Verfahren des Fahrkorbs verwendet werden.

Das erfindungsgemäße Umsetzen kann während des regulären Betriebs des Aufzugsystems durchgeführt werden. Es ist nicht notwendig, das Aufzugsystem für das Umsetzen außer Betrieb zu nehmen. Das erfindungsgemäße Umsetzen des Fahrkorbs erfolgt insbesondere automatisch oder vollautomatisch. Das Umsetzen kann auch erfolgen, wenn sich Passagiere in dem Fahrkorb befinden. Insbesondere kann das Umsetzen des Fahrkorbs im Zuge eines Transportvorgangs von Passagieren durchgeführt werden.

Gemäß einer bevorzugten Ausgestaltung befindet sich der Fahrkorb zunächst in einem ersten Aufzugschacht mit einer ersten Schiene. Der Fahrkorb kann in diesem ersten Aufzugschacht im Zuge des regulären Betriebs des Aufzugsystems entlang der ersten Schiene vertikal verfahren werden. Der Fahrkorb wird von dem ersten Aufzugschacht in einen zweiten Aufzugschacht umgesetzt. Der Fahrkorb wird zunächst zu einem ersten drehbaren Segment der ersten Schiene in dem ersten Aufzugschacht verfahren. Dieses erste Segment der ersten Schiene wird aus seiner ursprünglichen vertikalen Ausrichtung gedreht. Weiterhin wird ein zweites Segment einer zweiten Schiene in dem zweiten Aufzugschacht aus seiner ursprünglichen vertikalen Ausrichtung gedreht. Dieses gedrehte erste und das gedrehte zweite Segment bilden die Schiene, entlang welcher das horizontale Verfahren des Fahrkorbs durchgeführt wird. Der Fahrkorb wird somit entlang des ersten und des zweiten gedrehten Segments von dem ersten Aufzugschacht in den zweiten Aufzugschacht verfahren. Anschließend werden das erste und das zweite Segment wieder in ihre ursprüngliche vertikale Ausrichtung gedreht. Der Fahrkorb befindet sich nun in dem zweiten Aufzugschacht und kann anschließend im Zuge des regulären Betriebs des Aufzugsystems entlang der zweiten Schiene in dem zweiten Aufzugschacht vertikal verfahren werden.

Das erste und das zweite Segment können dabei jeweils in demselben Stockwerk angeordnet sein. Dabei werden das erste und das zweite Segment insbesondere jeweils um 90° gedreht und der Fahrkorb wird in dem entsprechenden Stockwerk zwischen dem ersten und den zweiten Aufzugschacht umgesetzt. Jedoch ist auch ein Umsetzen des Fahrkorbs zwischen unterschiedlichen Stockwerken denkbar. Das erste Segment ist dabei in einem ersten Stockwerk angeordnet und das zweite Segment in einem zweiten Stockwerk. Die Segmente werden um einen bestimmten Winkel gedreht und der Fahrkorb wird von dem ersten Stockwerk in das zweite Stockwerk umgesetzt.

Gemäß einer vorteilhaften Ausgestaltung ist der Fahrkorb mittels eines Linearantriebs oder mittels mehrerer Linearantriebe entlang der Schienen in den Aufzugschächten verfahrbar. Das Aufzugsystem ist somit als ein maschinenraumloses Aufzugsystem ausgebildet. Der Fahrkorb wird dabei insbesondere seillos, also insbesondere ohne Tragseile, verfahren. Somit sind in den Aufzugschächten keine Tragseile vorhanden, welche ein Umsetzen des Fahrkorbs zwischen den Aufzugschächten erschweren würden. Durch die Verwendung eines Linearantriebs kann der Fahrkorb insbesondere ohne Gegengewicht verfahren werden.

Durch das seillose Verfahren des Fahrkorbs kann ein weiterer Vorteil erzielt werden. Fahrkörbe, die mittels Tragseilen verfahren werden bzw. die an Tragseilen aufgehängt sind, geraten bei Tragseillängen von ca. 500m an konstruktive Grenzen: Tragseile können bei derartigen Längen in Schwingungen bzw. in Bewegung geraten, wobei sie an den Aufzugschacht bzw. an das Gebäude schlagen, was zu Problemen für die Statik des Gebäudes führen kann. Durch das Verwenden eines Linearantriebs können diese Nachteile überwunden werden. Der Fahrkorb kann somit auch problemlos über Gebäudehöhen von über 500m verfahren werden.

Bevorzugt ist ein erstes Element des Linearantriebs durch die Schienen der Aufzugschächte gebildet. Ein zweites Element des Linearantriebs ist an dem Fahrkorb angeordnet. Dieses erste und dieses zweite Element des Linearantriebs wechselwirken miteinander, wodurch der Fahrkorb verfahren werden kann. Der Linearantrieb ist insbesondere als ein Langstator-Linearmotor ausgebildet. Dabei ist das erste Element als Stator bzw. Primärteil ausgebildet. An der Schiene sind dabei insbesondere stromdurchflossene Spulen als Stator angeordnet. Das an dem Fahrkorb angeordnete zweite Element ist dabei als Reaktionsteil bzw. Sekundärteil ausgebildet. Insbesondere sind dabei wenigstens ein Permanentmagnet und/oder wenigstens ein Elektromagnet als Reaktionsteil an dem Fahrkorb angeordnet. Der Linearantrieb kann andererseits auch als ein Kurzstator-Linearmotor ausgebildet sein. Dabei ist das an dem Fahrkorb angeordnete zweite Element als Stator ausgebildet und das erste Element als Reaktionsteil. Weiterhin ist auch eine Ausgestaltung des Linearantriebs als asynchroner Linearantrieb denkbar. Ein asynchroner Linearantrieb ist dabei ohne Permanent- oder Elektromagnete ausgebildet.

Weiter bevorzugt ist das das zweite Element des Linearantriebs drehbar an dem Fahrkorb gelagert. Insbesondere kann das zweite Element mit den Segmenten der Schienen gedreht werden. Das zweite Element des Linearantriebs kann somit analog zu dem ersten Element des Linearantriebs gedreht werden und für das horizontale Verfahren des Fahrkorbs genutzt werden. Somit werden das erste und das zweite Element des Linearantriebs, welche für das vertikale Verfahren des Fahrkorbs im Zuge des regulären Betriebs des Aufzugsystems verwendet werden, auch für das Umsetzen des Fahrkorbs zwischen zwei Aufzugschächten verwendet. Für das Umsetzen des Fahrkorbs wird somit kein zusätzlicher Antrieb benötigt.

Vorzugsweise umfasst der Fahrkorb weiterhin eine Kabine und eine Chassis-Einrichtung. Das zweite Element des Linearantriebs ist an dieser Chassis-Einrichtung des Fahrkorbs angeordnet. Die Chassis-Einrichtung ist drehbar an der Kabine des Fahrkorbs gelagert. Die Chassis-Einrichtung ist insbesondere über eine Aufhängungsachse mit der Kabine verbunden und drehbar an dieser Aufhängungsachse gelagert. Die Chassis-Einrichtung fungiert dabei insbesondere als Fahrkorbaufhängung des Fahrkorbs. Der Fahrkorb ist insbesondere in Leichtbauweise gefertigt. Somit können die Belastungen, welche an der Fahrkorbaufhängung des Fahrkorbs wirken, möglichst gering gehalten werden.

Die Chassis-Einrichtung fungiert weiter insbesondere als Halterung für den Antrieb bzw. als Halterung für das zweite Element des Linearantriebs. Weiterhin ist an der Chassis-Einrichtung insbesondere eine Sicherheitsvorrichtung bzw. Fangvorrichtung zur Absturzsicherung des Fahrkorbs angeordnet. Diese Sicherheitsvorrichtung wird beispielsweise von einem Geschwindigkeitsbegrenzer ausgelöst, sobald eine Geschwindigkeit des Fahrkorbs einen Grenzwert überschreitet. Ein derartiger Geschwindigkeitsbegrenzer ist dabei insbesondere als ein elektronisches System ausgebildet. Der Geschwindigkeitsbegrenzer wertet dabei insbesondere Sensordaten aus, um die Geschwindigkeit des Fahrkorbs zu bestimmen. Überschreitet die Geschwindigkeit des Fahrkorbs den Grenzwert, steuert der Geschwindigkeitsbegrenzer Aktoren an, um die Sicherheitsvorrichtung bzw. die Fangvorrichtung auszulösen.

Bevorzugt ist die Fahrkorbaufhängung des Fahrkorbs als Rucksackaufhängung ausgebildet. Die Fahrkorbaufhängung ist somit an nur einer Seite des Fahrkorbs angeordnet. Insbesondere ist die Chassis-Einrichtung dabei an der gleichen Seite des Fahrkorbs angeordnet. Somit sind sämtliche Elemente zum Verfahren des Fahrkorbs an einer Seite des Fahrkorbs angeordnet.

Vorteilhafterweise sind die Schienen als Führungsschienen ausgebildet. Insbesondere sind an dem Fahrkorb entsprechende Führungsrollen angeordnet. Insbesondere sind diese Führungsrollen an der Chassis-Einrichtung angeordnet. Die Schienen fungieren somit sowohl als Antrieb als auch als Führung für den Fahrkorb. Mit den Segmenten der Schienen wird somit auch diese Führung des Fahrkorbs gedreht. Für das Umsetzen des Fahrkorbs werden keine zusätzlichen Führungen bzw. keine zusätzlichen Führungselemente benötigt.

Gemäß einer vorteilhaften Ausgestaltung umfasst der Fahrkorb eine Arretiervorrichtung, die dazu eingerichtet ist, die Kabine des Fahrkorbs relativ zu dem Aufzugschacht oder an der Chassis-Einrichtung zu arretieren. Wenn die Kabine relativ zu dem Aufzugschacht arretiert ist, ist die Kabine insbesondere von der Chassis-Einrichtung entkoppelt. Die Chassis-Einrichtung kann dabei unabhängig von der Kabine bzw. relativ zu der Kabine gedreht werden. Insbesondere ist die Kabine dabei von der Chassis-Einrichtung nur in einer Drehrichtung entkoppelt, entlang welcher die Kabine gedreht wird. Wenn die Kabine an der Chassis-Einrichtung arretiert ist, ist eine Drehung der Chassis-Einrichtung relativ zu der Kabine nicht möglich.

Bevorzugt wird die Kabine dabei relativ zu dem ersten Aufzugschacht arretiert, während die Segmente bzw. das erste Segment gedreht werden. Somit wird gewährleistet, dass die Kabine in vertikaler Richtung ausgerichtet bleibt, während die Segmente bzw. das erste Segment und somit die Chassis-Einrichtung gedreht werden. Die Kabine dreht sich somit nicht mit der Chassis-Einrichtung. Dies ist insbesondere von Bedeutung, wenn sich Passagiere während des Umsetzens innerhalb der Kabine befinden.

Weiter bevorzugt wird die Kabine des Fahrkorbs an der Chassis-Einrichtung arretiert, nachdem die Segmente gedreht wurden und sich z.B. in ihrer horizontalen Ausrichtung befinden. Die Kabine des Fahrkorbs ist dabei insbesondere relativ zu den gedrehten Segmenten bzw. zu dem gedrehten ersten Segment arretiert. Insbesondere wird die Kabine dabei an der Chassis-Einrichtung arretiert. Somit wird gewährleistet, dass die Kabine im Zuge des horizontalen Verfahrens konstant ausgerichtet bleibt und nicht in Rotation versetzt wird, beispielsweise aufgrund von Trägheitskräften.

Während des regulären Betriebs des Aufzugsystems, also wenn der Fahrkorb vertikal entlang der Schienen verfahren wird, ist die Kabine insbesondere ebenfalls an der Chassis-Einrichtung arretiert.

Vorzugsweise wird die Kabine des Fahrkorbs relativ zu den Aufzugschächten leicht um eine horizontale Achse verschwenkt bzw. gedreht, während der Fahrkorb entlang der gedrehten Segmente der zwei Schienen zwischen den zwei Aufzugschächten verfahren wird. Hierbei sind Verschwenkungen um z.B. 1, 2, 3, 4, 5 oder 6° denkbar. Eine entsprechende Verschwenkung kann auch bei einer beliebigen Durch Beschleunigung des Fahrkorbs im Zuge des horizontalen Verfahrens des Fahrkorbs wirkt eine entsprechende Beschleunigungskraft auf die Kabine, im Folgenden als horizontale Beschleunigungskraft bezeichnet. Durch diese horizontale Beschleunigungskraft besteht die Gefahr, dass Passagiere in der Kabine aus dem Gleichgewicht geraten und ihren festen Halt verlieren können. Der Verschwenkwinkel wird derart eingestellt, dass die resultierende Kraft aus Gewichtskraft und horizonaler Beschleunigungskraft senkrecht zum Fahrkorbboden steht. Bei typischen horizontale Beschleunigungen kommen Verschwengwinkel bis zu 6° in Betracht.

Der Verschwenkwinkel muss nicht zwangsläufig konstant sein, sondern kann auch entsprechend des horizontalen Beschleunigungsvorgangs zeitlich veränderlich ausgeführt sein.

Das beschriebene Verschwenkverfahren kann nicht nur entlang der gedrehten Segmenten sondern auch entlang von festen horizontalen Segmenten durchgeführt werden.

Durch die Drehbewegung der Kabine relativ zu den Aufzugschächten bzw. relativ zu den Schienen bzw. relativ zu der Chassis-Einrichtung wird der Fahrkorbboden relativ zur Horizontalen schräg gestellt, so dass die resultierende Kraft aus Gewichtskraft der Fahrgäste und horizontaler Beschleunigungskraft senkrecht zum Fahrkorbboden steht. Für die Fahrgäste im Fahrkorb bleibt somit der Eindruck, dass die Gesamtkraft nach unten wirkt. Für die Fahrgäste bedeutet "unten" die Richtung auf den Fahrkorbboden hin..

Die Drehung der Kabine erfolgt, wie erwähnt, dabei nur um einen vergleichsweise kleinen Winkel. Im Zuge dieser Drehung der Kabine wird die Kabine weder relativ zu dem Aufzugschacht noch an der Chassis-Einrichtung arretiert. Die Arretiervorrichtung wird dabei insbesondere außer Betrieb genommen.

Vorteilhafterweise ist ein Ausgleichsschienenelement zwischen gedrehten Segmenten zweier Schienen zweier Aufzugschächte angeordnet. Mittels eines derartigen Ausgleichsschienenelements wird ein Freiraum zwischen gedrehten Segmenten überbrückt. Somit können Bauteiltoleranzen der Aufzugschächte kompensiert werden. Das Ausgleichsschienenelement ist analog zu den Schienen ausgebildet und bildet insbesondere den ersten Teil des Linearantriebs und Führungsschienen für den Fahrkorb. Die gedrehten Segmente und das Ausgleichsschienenelement bilden eine (im Wesentlichen) geschlossene Schiene (im Wesentlichen) ohne Freiraum, entlang welcher der Fahrkorb horizontal verfahren wird

Die Erfindung betrifft weiterhin ein Verfahren zum Betreiben eines Aufzugsystems. Ausgestaltungen dieses erfindungsgemäßen Verfahrens ergeben sich aus der obigen Beschreibung des erfindungsgemäßen Aufzugsystems in analoger Art und Weise. Eine zweckmäßige Recheneinheit, insbesondere ein Steuergerät eines Aufzugsystems, ist, insbesondere programmtechnisch, dazu eingerichtet, ein erfindungsgemäßes Verfahren durchzuführen.

Weitere Vorteile und Ausgestaltungen der Erfindung ergeben sich aus der Beschreibung und der beiliegenden Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind. Die Erfindung ist anhand eines Ausführungsbeispieles in der Zeichnung schematisch dargestellt und wird im Folgenden unter Bezugnahme auf die Zeichnung ausführlich beschrieben.

### Figurenbeschreibung

- Figuren 1 - 4: zeigen jeweils schematisch eine bevorzugte Ausgestaltung eines erfindungsgemäßen Aufzugsystems in unterschiedlichen Betriebszuständen.

In den Figuren 1 bis 4 ist eine bevorzugte Ausgestaltung eines erfindungsgemäßen Aufzugsystems schematisch dargestellt und mit 100 bezeichnet.

Das Aufzugsystem 100 umfasst zwei Aufzugschächte 101a und 101b. Zwischen den Aufzugschächten 101a und 101b kann, wenigstens teilweise, eine physische Barriere 102 ausgebildet sein, beispielsweise eine Trennwand oder Mauer. Es ist jedoch auch möglich, zwischen den Aufzugschächten 101a und 101b auf eine physische Barriere 102 zu verzichten.

In einem ersten Aufzugschacht 101a ist eine erste Schiene 110a angeordnet, in einem zweiten Aufzugschacht 101b eine zweite Schiene 110b. Entlang dieser Schienen 110a bzw. 110b ist ein Fahrkorb 200 verfahrbar, der sich in dem Aufzugschacht 101a bzw. 101b befindet.

Der Fahrkorb 200 umfasst eine Kabine 210 sowie eine Rahmen- bzw. Chassis-Einrichtung 220. Die Chassis-Einrichtung 220 fungiert als Aufhängung für die Kabine 210. Die Chassis-Einrichtung 220 ist über eine Aufhängungsachse 221 mit der Kabine 210 verbunden. Die Chassis-Einrichtung 220 ist dabei drehbar um diese Aufhängungsachse 221 gelagert. Mittels einer Arretiervorrichtung 230 kann die Kabine 210 an der Chassis-Einrichtung 220 arretiert werden, wobei in diesem arretierten Zustand keine Drehung der Chassis-Einrichtung 220 um die Aufhängungsachse 221 erfolgen kann.

Der Fahrkorb 200 ist mittels eines Linearantriebs 300 entlang der Schienen 110a bzw. 110b verfahrbar. Die Schienen 110a bzw. 110b bilden dabei ein erstes Element 310 dieses Linearantriebs 300. Dieses erste Element 310 ist dabei insbesondere als Primärteil bzw. als Stator 310 des Linearantriebs 300 ausgebildet, weiter insbesondere als Langstator.

Ein zweites Element 320 des Linearantriebs 300 ist an der Chassis-Einrichtung 220 des Fahrkorbs 200 angeordnet. Dieses zweite Element 320 ist insbesondere als ein Sekundärteil bzw. Reaktionsteil 310 des Linearantriebs 300 ausgebildet. Das zweite Element 320 ist beispielsweise als Permanentmagnet ausgebildet.

Die Schienen 110a bzw. 110b sind nicht nur als erstes Element 310 des Linearantriebs 300 ausgebildet, sondern gleichzeitig auch als Führungsschienen für den Fahrkorb 200. Die Schienen 110a bzw. 110b weisen zu diesem Zweck insbesondere ein geeignetes Führungselement 410 auf. An diesem Führungselement 410 greifen Führungsrollen 420 an, die an der Chassis-Einrichtung 220 des Fahrkorbs 200 ausgebildet sind.

Der Fahrkorb 200 weist eine Rucksackaufhängung auf. Chassis-Einrichtung 220 sowie Schienen 110a bzw. 110b sind insbesondere an einer Rückseite des Fahrkorbs 200 angeordnet. Diese Rückseite liegt dabei gegenüber einer Einstiegsseite des Fahrkorbs 200. Die Einstiegsseite des Fahrkorbs 200 weist eine Tür 211 auf. Da die Schienen 110a bzw. 110b sowohl als Führungsschienen als auch als Teil des Linearantriebs 300 fungieren, werden im wesentlichen keine zusätzlichen Elemente in den Aufzugschächten 110a oder 110b benötigt, um den Fahrkorb 200 zu verfahren.

Der Fahrkorb 200 ist nicht darauf beschränkt, nur innerhalb eines der Aufzugschächte 110a oder 110b verfahren zu werden, sondern kann zwischen den beiden Aufzugschächte 110a und 110b verfahren werden.

Ein Steuergerät 600, das in den Figuren rein schematisch dargestellt ist, ist insbesondere programtechnisch dazu eingerichtet, eine bevorzugte Ausführungsform eines erfindungsgemäßen Verfahrens zum Betreiben des Aufzugsystems 100 durchzuführen. Das Steuergerät 600 steuert dabei insbesondere den Linearantrieb 300 an und verfährt den Fahrkorb 200.

Weiterhin steuert das Steuergerät 600 ein Wechseln bzw. Verfahren des Fahrkorbs 200 zwischen den Aufzugschächten 110a und 110b.

Im Folgenden wird anhand der Figuren 1 bis 4 beispielhaft beschrieben, dass der Fahrkorb 200 zunächst in dem ersten Aufzugschacht 101a verfahren wird, und dann von dem ersten Aufzugschacht 101a in den zweiten Aufzugschacht 101b übergeführt wird.

Ein Wechsel zwischen den Aufzugschächten 101a und 101b erfolgt dabei insbesondere in einer Umsetzebene 500. Im Bereich dieser Umsetzebene 500 weist die Barriere 102 eine Öffnung 103 auf. Durch diese Öffnung 103 kann der Fahrkorb 200 zwischen den Aufzugschächten 101a und 101b verfahren werden.

Im Bereich dieser Umsetzebene 500 weist die erste Schiene 110a ein erstes drehbares Segment 120a auf und die zweite Schiene 110b ein zweites drehbares Segment 120b. Das erste Segment 120a bzw. das zweite Segment 120b ist um eine erste Drehachse 121a bzw. um eine zweite Drehachse 121b drehbar gelagert. Die erste Drehachse 121a ist in Figur 1 rein beispielhaft deckungsgleich mit der Aufhängungsachse 221 dargestellt, muss jedoch nicht notwendigerweise deckungsgleich mit der Aufhängungsachse 221 sein. Die drehbaren Segmente 120a bzw. 120b werden ebenfalls von dem Steuergerät 600 angesteuert.

Die drehbaren Segmente 120a und 120b sind in den Figuren rein beispielhaft mit einer rechteckigen Form dargestellt. Die Segmente 120a und 120b können an ihren Enden, an welchen sie an die übrigen Teile Schienen 110a bzw. 110b angrenzen, auch kreisbogenförmig gekrümmt ausgebildet sein. Entsprechend können die Schienen 110a bzw. 110b an den Stellen, an denen sie an die Segmente 120a bzw. 120b angrenzen, ebenfalls gegengleich kreisbogenförmig gekrümmt sein. Somit wird gewährleistet, dass die Segmente 120a bzw. 120b im Zuge der Drehung nicht an den übrigen Teilen der Schienen 110a bzw. 110b anschlagen oder sich verkeilen.

Zur Überführung des Fahrkorbs 200 von dem ersten Aufzugschacht 101a in den zweiten Aufzugschacht 101b werden die Segmente 120a und 120b von einer vertikalen Ausrichtung, wie sie in Figur 1 gezeigt ist, in eine horizontale Ausrichtung gedreht, wie sie in Figur 2 gezeigt ist und weiter unten im Detail erläutert wird.

Weiterhin ist im Bereich der Umsetzebene 500 zwischen den Schienen 110a und 110b ein Ausgleichsschienenelement 125 angeordnet. Dieses Ausgleichsschienenelement 125 dient zur Überbrückung eines Freiraums bzw. Spaltes zwischen den in die horizontale Ausrichtung gedrehten Segmenten 120a und 120b. Das Ausgleichsschienenelement 125 fungiert analog zu den Schienen 110a und 110b als erstes Element 310 des Linearantriebs 300 und weist Führungselemente 410 auf, um gleichzeitig als horizontale Führungsschiene für den Fahrkorb 200 zu dienen.

Analog zu den Schienen 110a bzw. 110b kann auch das Ausgleichsschienenelement 125 an seinen Enden kreisbogenförmig gekrümmt ausgebildet sein, insbesondere gegengleich gekrümmt zu den entsprechenden Enden der Segmente 120a bzw. 120b.

Der Fahrkorb 200 wird zunächst entlang der ersten Schiene 110a in die Umsetzebene 500 verfahren. In Figur 1 ist dargestellt, dass sich Fahrkorb 200 bereits in dieser Umsetzebene 500 befindet.

Die Kabine 210 des Fahrkorbs 200 wird nun mittels der Arretiervorrichtung 230 relativ zu dem ersten Aufzugschacht 101a arretiert. Die Kabine 210 kann dabei beispielsweise an einem geeigneten Schachtelement des Aufzugschachts 101a befestigt werden. Gleichzeitig wird die Chassis-Einrichtung 220 an dem ersten Segment 120a arretiert, und die Kabine 210 ist von der Chassis-Einrichtung 220 entkoppelt. Die Chassis-Einrichtung 220 kann nun gedreht werden, ohne dass sich die Kabine 210 dabei ebenfalls dreht.

Das erste Segment 120a der ersten Schiene 110a wird um 90° um die erste Drehachse 121a gedreht. Des Weiteren wird das zweite Segment 120b der zweiten Schiene 110b 90° um die zweite Drehachse 121b gedreht. Mit der Drehung des ersten Segments 120a wird auch die Chassis-Einrichtung 220 des Fahrkorbs 200 um die Aufhängungsachse 221 um 90° gedreht. Da die Kabine 210 relativ zu dem ersten Aufzugschacht 101a arretiert ist, bleibt die Kabine 210 dabei in ihrer Ausrichtung relativ zu dem Aufzugschacht 101a.

In Figur 2 ist das Aufzugsystem 100 analog zu Figur 1 schematisch dargestellt, wobei das erste Segment 120a und das zweite Segment 120b jeweils um 90° in die horizontale Ausrichtung gedreht sind.

Wie in Figur 2 erkennbar, bilden nun das in die horizontale Ausrichtung gedrehte erste Segment 120a, das in die horizontale Ausrichtung gedrehte zweite Segment 120b und das Ausgleichsschienenelement 125 eine horizontale Schiene 115. Die horizontale Schiene 115 ist eine (im Wesentlichen) geschlossene Schiene und (im Wesentlichen) ohne Freiraum ausgebildet.

Anschließend wird die Kabine 210 des Fahrkorbs 200 von der Arretierung bzw. Befestigung relativ zum Aufzugschacht gelöst und mittels der Arretiervorrichtung 230 wieder an der Chassis-Einrichtung 220 arretiert.

Der Fahrkorb 200 wird nun entlang der horizontalen Schiene 115 verfahren. Das zweite Element 320 des Linearantriebs 300 am Fahrkorb 200 wechselwirkt dabei mit dem ersten Element 310 des Linearantriebs, hier also der horizontalen Schiene 115.

Der Fahrkorb 200 wird somit von dem ersten Aufzugschacht 101a in den zweiten Aufzugschacht 101b verfahren und wechselt somit zwischen den Aufzugschächten 101a und 101b.

In Figur 3 ist das Aufzugsystem 100 analog zu Figur 2 schematisch dargestellt, wobei der Fahrkorb 200 zu dem gedrehten zweiten Segment 120b der zweiten Schiene 110b des zweiten Aufzugschachts 101b verfahren wurde.

Die Kabine 210 des Fahrkorbs 200 wird nun mittels der Arretiervorrichtung 230 relativ zu dem zweiten Aufzugschacht 101b arretiert, beispielsweise an einem entsprechenden Schachtelement des Aufzugschachts 101b. Die Chassis-Einrichtung 220 wird gleichzeitig von der Kabine 210 entkoppelt und an dem gedrehten zweiten Segment 120b arretiert.

Anschließend werden gedrehte erste und das zweite Segment 120a bzw. 120b um ihre jeweilige Drehachse 121a bzw. 121b um 90° in die vertikale Ausrichtung gedreht. Mit der Drehung des zweiten Segments 120b wird auch die Chassis-Einrichtung 220 um die Aufhängungsachse 221 um 90° gedreht. Die zweite Drehachse 121b ist in Figur 3 rein beispielhaft deckungsgleich mit der Aufhängungsachse 221 dargestellt. Da die Kabine 210 relativ zu dem zweiten Aufzugschacht 101b arretiert ist, bleibt die Kabine 210 dabei in ihrer Ausrichtung relativ zu dem Aufzugschacht 101b.

In Figur 4 ist das Aufzugsystem 100 analog zu Figur 1 schematisch dargestellt, wobei das erste Segment 120a und das zweite Segment 120b wieder vertikal ausgerichtet sind.

Der Fahrkorb 200 ist nun in dem zweiten Aufzugschacht 101b angeordnet und kann mittels des Linearantriebs 300 entlang der zweiten Schiene 110b in dem zweiten Aufzugschacht 101b verfahren werden. Das zweite Element 320 des Linearantriebs 300 am Fahrkorb 200 wechselwirkt dabei mit dem ersten Element 310 der zweiten Schiene 110b.

### Bezugszeichenliste

- 100: Aufzugsystem
- 101a: erster Aufzugschacht
- 101b: zweiter Aufzugschacht
- 102: Barriere
- 103: Öffnung der Barriere
- 110a: erste Schiene
- 110b: zweite Schiene
- 115: horizontale Schiene
- 120a: erstes Segment
- 120b: zweites Segment
- 121a: erste Drehachse
- 121b: zweite Drehachse
- 125: Ausgleichsschienenelement
- 200: Fahrkorb
- 210: Kabine
- 211: Tür
- 220: Chassis-Einrichtung
- 221: Aufhängungsachse
- 230: Arretiervorrichtung
- 300: Linearantrieb
- 310: erstes Element des Linearantriebs, Primärteil
- 320: zweites Element des Linearantriebs, Reaktionsteil
- 410: Führungselement
- 420: Führungsrolle
- 500: Umsetzer, Umsetzebene
- 600: Steuergerät

## Patentansprüche

1. Aufzugsystem (100) mit wenigstens zwei Aufzugschächten (101a, 101b) und wenigstens einem Fahrkorb (200),
wobei in einem ersten Aufzugschacht (101a) eine sich vertikal erstreckende erste Schiene (110a) vorgesehen ist, entlang welcher der Fahrkorb (200) verfahrbar ist, wobei in einem zweiten Aufzugschacht (101b) eine sich vertikal erstreckende zweite Schiene (110b) vorgesehen ist, entlang welcher der Fahrkorb (200) verfahrbar ist,
wobei die erste Schiene (110a) mit einem ersten drehbaren Segment (120a) ausgebildet ist,
wobei die zweite Schiene (110b) mit einem zweiten drehbaren Segment (120b) ausgebildet ist,
wobei das Aufzugssystem dazu eingerichtet ist, dass die beiden drehbaren Segmente (120a, 120b) derart zueinander ausrichtbar sind, dass zum Überführen des Fahrkorbs von dem ersten Aufzugsschacht (101a) in den zweiten Aufzugschacht (101b) dieser Fahrkorb entlang des ersten drehbaren Segments (102a) und entlang des zweiten drehbaren Segments (120b) zwischen dem ersten Aufzugsschacht (101a) und dem zweiten Aufzugschacht (101b) zu verfahren ist,
wobei der Fahrkorb (200) mittels eines Linearantriebs (300) entlang der Schienen (110a, 110b) in den beiden Aufzugschächten (101a, 101b) verfahrbar ist,
wobei
- ein erstes Element (310) des Linearantriebs (300) durch die Schienen (110a, 110b) der Aufzugschächte (101a, 101b) gebildet ist und
- ein zweites Element (320) des Linearantriebs (300) an dem Fahrkorb (200) angeordnet ist,
wobei
das zweite Element (320) des Linearantriebs (300) drehbar an dem Fahrkorb (200) gelagert ist,
und/oder das zweite Element (320) des Linearantriebs (300) an einer Chassis-Einrichtung (220) des Fahrkorbs (200) angeordnet ist, wobei die Chassis-Einrichtung (220) drehbar an einer Kabine (210) des Fahrkorbs (200) gelagert ist.

2. Aufzugsystem (100) nach einem der vorstehenden Ansprüche, wobei eine Fahrkorbaufhängung des Fahrkorbs (200) als eine Rucksackaufhängung ausgebildet ist.

3. Aufzugsystem (100) nach einem der vorstehenden Ansprüche, wobei die Schienen (110a, 110b) als Führungsschienen ausgebildet sind.

4. Aufzugsystem (100) nach einem der vorstehenden Ansprüche, wobei der Fahrkorb (200) eine Arretiervorrichtung (230) umfasst, die dazu eingerichtet ist, die Kabine (210) des Fahrkorbs (200) relativ zu dem Aufzugschacht (101a, 101b) oder an der Chassis-Einrichtung (200) zu arretieren.

5. Aufzugsystem (100) nach einem der vorstehenden Ansprüche, wobei ein Ausgleichsschienenelement (125) zwischen gedrehten Segmenten (120a, 120b) zweier Schienen (110a, 110b) zweier Aufzugschächte (101a, 101b) angeordnet ist.

6. Verfahren zum Betreiben eines Aufzugsystems (100) mit wenigstens zwei Aufzugschächten (101a, 101b) und wenigstens einem Fahrkorb (200) mit einer Kabine (210),
wobei in einem ersten Aufzugschacht (101a) eine sich vertikal erstreckende erste Schiene (110a) angeordnet ist, entlang welcher der Fahrkorb (200) verfahren wird,
wobei in einem zweiten Aufzugschacht (101b) eine sich vertikal erstreckende zweite Schiene (110b) angeordnet ist, entlang welcher der Fahrkorb (200) verfahren wird, wobei der Fahrkorb (200) mittels eines Linearantriebs (300) entlang der Schienen (110a, 110b) in den beiden Aufzugschächten (101a, 101b) verfahren wird, wobei die erste Schiene (110a) mit einem ersten drehbaren Segment (120a) ausgebildet ist, wobei die zweite Schiene (110b) mit einem zweiten drehbaren Schienensegment (120b) ausgebildet ist, wobei die drehbaren Segmente (120a, 120b) der beiden Schienen (110a, 110b) in unterschiedlichen, insbesondere benachbarten, Aufzugschächten (101a, 101b) gedreht werden,
wobei der Fahrkorb (200) zum Überführen vom dem ersten Aufzugsschacht (101a) in den zweiten Aufzugsschacht (101b) entlang des ersten gedrehten Segments (120a) und entlang des zweiten gedrehten Segments (120b) verfahren wird, wobei ein zweites Element (320) des Linearantriebs (300) drehbar an dem Fahrkorb (200) gelagert und/oder das zweite Element (320) des Linearantriebs (300) an einer Chassis-Einrichtung (220) des Fahrkorbs (200) angeordnet ist, wobei die Chassis-Einrichtung (220) drehbar an einer Kabine (210) des Fahrkorbs (200) gelagert ist.

7. Verfahren nach Anspruch 6,
- wobei der Fahrkorb (200) zu einem ersten drehbaren Segment (120a) einer ersten Schiene (110a) in einem ersten Aufzugschacht (101a) verfahren wird,
- wobei das erstes Segment (120a) der ersten Schiene (110a) gedreht wird,
- wobei ein zweites Segment (120b) einer zweiten Schiene (110b) in einem zweiten Aufzugschacht (101b) gedreht wird,
- wobei der Fahrkorb (200) entlang des ersten gedrehten Segments (120a) und des zweiten gedrehten Segments (120b) von dem ersten Aufzugschacht (101a) in den zweiten Aufzugschacht (101b) verfahren wird.

8. Verfahren nach Anspruch 6, wobei eine Kabine (210) des Fahrkorbs (200) relativ zu dem ersten Aufzugschacht (101a) arretiert wird, während das erste Segment (120a) gedreht wird und/oder wobei die Kabine (210) des Fahrkorbs (200) relativ zu dem gedrehten ersten Segment (120a) arretiert wird, nachdem das erstes Segment (120a) gedreht wurde.

9. Verfahren nach einem der Ansprüche 6 bis 8, wobei die Kabine (210) des Fahrkorbs (200) relativ zu den Aufzugschächten (101a, 101b) verschwenkt wird, während der Fahrkorb (200) entlang der gedrehten Segmente (120a, 120b) der zwei Schienen (110a, 110b) zwischen den zwei Aufzugschächten (101a, 101b) verfahren wird.

## Claims

1. Elevator system (100) having at least two elevator shafts (101a, 101b) and at least one elevator car (200),
wherein a first vertically extending rail (110a) is disposed within a first elevator shaft (101a) along which the elevator car (200) is movable,
wherein a second vertically extending rail (110b) is disposed within a second elevator shaft (110b) along which the elevator car (200) is movable,
wherein the first rail (110a) comprising a first rotatable segment (120a),
wherein the extending rail (110b) comprising a second rotatable segment (120b),
wherein the elevator system is adapted that both rotatable segments (120a, 120b) are alignable relative to one another such that for transfering the elevator car from the first elevator shaft (101a) into the second elevator shaft (101b) the elevator car is to be moved along the first rotatable segment (102a) and along the second rotatable segment (102b) between the first elevator shaft (101a) and second elevator shaft (101b);
wherein the elevator car (200) is movable along the rails (110a, 110b) in both elevator shafts (101a, 101b) by means of a linear drive (300), wherein
- a first element (310) of the linear drive (300) is formed by the rails (110a, 110b) of the elevator shafts (101a, 101b), and
- a second element (320) of the linear drive (300) is disposed on the elevator car (200), wherein the second element (320) of the linear drive (300) is mounted rotatably on the elevator car and/or the second element (320) of the linear drive (300) is disposed on a chassis unit (220) of the elevator car (200), wherein the chassis unit (220) is mounted rotatably at a cabin (210) of the elevator car (200).

2. The elevator system (100) of any of the preceding claims, wherein a suspension of the elevator car (200) is formed as a rucksack-type suspension.

3. The elevator system (100) of any of the preceding claims, wherein the rails (110a, 110b) are as formed guide rails.

4. The elevator system of any of the preceding claims, wherein the elevator car (200) comprises an arresting apparatus (230) configured to arrest the cabin (210) of the elevator car (200) relative to the elevator shaft (101a, 101b) or at the chassis unit (220).

5. The elevator system (100) of any of the preceding claims, wherein a compensation rail element (125) is disposed between rotated segments (120a, 120b) of two rails (110a, 110b) of two elevator shafts (101a, 101b).

6. A method of operating an elevator system (100) having at least two elevator shafts (101a, 101b) and at least one elevator car (200) with a cabin (210),
wherein a vertically extending first rail (110a) is disposed within a first elevator shaft (101a) along which the elevator car (200) is moved,
wherein a vertically extending second rail (110b) is disposed within a second elevator shaft (101b) along which the elevator car (200) is moved,
wherein the elevator car (200) is moved along the rails (110a, 110b) in both elevator shafts (101a, 101b) by means of a linear drive (300), wherein
wherein the first rail (110a) comprising a first rotatable segment (120a),
wherein the second rail (110b) comprising a second rotatable segment (120b),
wherein the rotatable segments (120a, 120b) of both rails (110a, 110b) are rotated in separate, in particular neighboring, elevator shafts (101a, 101b),
wherein for transfering from the first elevator shaft (101a) to the second elevator shaft (101b) the elevator car (200) is moving along the first rotated segment (102a) and along the second rotated segment (102b),
wherein a second element (320) of the linear drive (300) is supported rotatably at the elevator car (200), and/or the second element (320) of the linear drive (300) is disposed on a chassis unit (220) of the elevator car (200), wherein the chassis unit (220) is supported rotatably at a cabin (210) of the elevator car (200).

7. The method of claim 6,
- wherein the elevator car (200) is moved to a first rotatable segment (120a) of a first rail (110a) in a first elevator shaft (101a),
- wherein the first segment (120a) of the first rail (110a) is rotated,
- wherein ta second segment (120b) of second rail (110b) is rotated in a second elevator shaft (101b),
- wherein the elevator car (200) is moved along the first rotated segment (120a) and the second rotated segment (120b) from the first elevator shaft (101a) into the second elevator shaft (101b).

8. The method of claim 6, wherein a cabin (210) of the elevator car (200) is arrested relative to the first elevator shaft (101a), while the first segment (120a) is rotated and/or wherein the cabin (210) of the elevator car (200) is arrested relative to the rotated first segment (120a), after the first segment (120a) is rotated.

9. The method of any of claims 6 to 8, wherein the cabin (210) of the elevator car (200) is rotated relative to the elevator shafts (101a, 101b) while the elevator car (200) is moved between the two elevator shafts (110a, 110b) along the rotated segments (120a, 120b) of the two rails (110a, 110b)

## Revendications

1. Système d'ascenseur (100) avec au moins deux cages d'ascenseur (101a, 101b) et au moins une cabine d'ascenseur (200),
dans lequel il est prévu dans une première cage d'ascenseur (101a) un premier rail s'étendant verticalement (110a), le long duquel la cabine d'ascenseur (200) est déplaçable,
dans lequel il est prévu dans une deuxième cage d'ascenseur (101b) un deuxième rail s'étendant verticalement (110b), le long duquel la cabine d'ascenseur (200) est déplaçable,
dans lequel le premier rail (110a) est réalisé avec un premier segment rotatif (120a), dans lequel le deuxième rail (110b) est réalisé avec un deuxième segment rotatif (120b), dans lequel le système d'ascenseur est conçu de telle manière que les deux segments rotatifs (120a, 120b) puissent être orientés l'un par rapport à l'autre de telle manière que, pour transférer la cabine d'ascenseur de la première cage d'ascenseur (101a) dans la deuxième cage d'ascenseur (101b), cette cabine d'ascenseur doive être déplacée le long du premier segment rotatif (120a) et le long du deuxième segment rotatif (120b) entre la première cage d'ascenseur (101a) et la deuxième cage d'ascenseur (101b),
dans lequel la cabine d'ascenseur (200) est déplaçable au moyen d'un entraînement linéaire (300) le long des rails (110a, 110b) dans les deux cages d'ascenseur (101b), dans lequel
- un premier élément (310) de l'entraînement linéaire (300) est formé par les rails (110a, 110b) des cages d'ascenseur (101a, 101b), et
- un deuxième élément (320) de l'entraînement linéaire (300) est disposé sur la cabine d'ascenseur (200),
dans lequel le deuxième élément (320) de l'entraînement linéaire (300) est monté de façon rotative sur la cabine d'ascenseur (200) et/ou le deuxième élément (320) de l'entraînement linéaire (300) est disposé sur un ensemble de châssis (220) de la cabine d'ascenseur (200), dans lequel l'ensemble de châssis (220) est monté de façon rotative sur une cellule (210) de la cabine d'ascenseur (200).

2. Système d'ascenseur (100) selon la revendication précédente, dans lequel une suspension de cabine d'ascenseur de la cabine d'ascenseur (200) est réalisée à la manière d'une suspension de sac à dos.

3. Système d'ascenseur (100) selon l'une quelconque des revendications précédentes, dans lequel les rails (110a, 110b) sont constitués par des rails de guidage.

4. Système d'ascenseur (100) selon l'une quelconque des revendications précédentes, dans lequel la cabine d'ascenseur (200) comprend un dispositif d'arrêt (230), qui est conçu pour arrêter la cellule (210) de la cabine d'ascenseur (200) par rapport à la cage d'ascenseur (101a, 101b) ou sur l'ensemble de châssis (200).

5. Système d'ascenseur (100) selon l'une quelconque des revendications précédentes, dans lequel un élément de rail de compensation (125) est disposé entre des segments tournés (120a, 120b) de deux rails (110a, 110b) de deux cages d'ascenseur (101a, 101b).

6. Procédé de commande d'un système d'ascenseur (100) avec au moins deux cages d'ascenseur (101a, 101b) et au moins une cabine d'ascenseur (200) avec une cellule (210),
dans lequel un premier rail s'étendant verticalement (110a), le long duquel on déplace la cabine d'ascenseur (200), est disposé dans une première cage d'ascenseur (101a), dans lequel un deuxième rail s'étendant verticalement (110b), le long duquel on déplace la cabine d'ascenseur (200), est disposé dans une deuxième cage d'ascenseur (101b), dans lequel on déplace la cabine d'ascenseur (200) au moyen d'un entraînement linéaire (300) le long des rails (110a, 110b) dans les deux cages d'ascenseur (101a, 101b), dans lequel le premier rail (110a) est réalisé avec un premier segment rotatif (120a), dans lequel le deuxième rail (110b) est réalisé avec un deuxième segment rotatif (120b), dans lequel les deux segments rotatifs (120a, 120b) des deux rails (110a, 110b) peuvent être tournés dans des cages d'ascenseur différentes, en particulier voisines (101a, 101b),
dans lequel, pour le transfert de la première cage d'ascenseur (101a) dans la deuxième cage d'ascenseur (101b), on déplace la cabine d'ascenseur (200) le long du premier segment rotatif (120a) et le long du deuxième segment rotatif (120b),
dans lequel un deuxième élément (320) de l'entraînement linéaire (300) est monté de façon rotative sur la cabine d'ascenseur (200) et/ou le deuxième élément (320) de l'entraînement linéaire (300) est disposé sur un ensemble de châssis (220) de la cabine d'ascenseur (200), dans lequel l'ensemble de châssis (220) est monté de façon rotative sur une cellule (210) de la cabine d'ascenseur (200).

7. Procédé selon la revendication 6,
- dans lequel on déplace la cabine d'ascenseur (200) jusqu'à un premier segment rotatif (120a) d'un premier rail (110a) dans une première cage d'ascenseur (101a),
- dans lequel on fait tourner le premier segment (120a) du premier rail (110a),
- dans lequel on fait tourner un deuxième segment (120b) d'un deuxième rail (110b) dans une deuxième cage d'ascenseur (101b),
- dans lequel on déplace la cabine d'ascenseur (200) le long du premier segment tourné (120a) et du deuxième segment tourné (120b) de la première cage d'ascenseur (101a) dans la deuxième cage d'ascenseur (101b).

8. Procédé selon la revendication 6, dans lequel on arrête une cellule (210) de la cabine d'ascenseur (200) par rapport à la première cage d'ascenseur (101a), pendant que l'on fait tourner le premier segment (120a) et/ou dans lequel on arrête la cellule (210) de la cabine d'ascenseur (200) par rapport au premier segment tourné (120a), après que le premier segment (120a) ait été tourné.

9. Procédé selon l'une quelconque des revendications 6 à 8, dans lequel on fait pivoter la cellule (210) de la cabine d'ascenseur (200) par rapport aux cages d'ascenseur (101a, 101b), pendant que l'on déplace la cabine d'ascenseur (200) le long des segments tournés (120a, 120b) des deux rails (110a, 110b) entre les deux cages d'ascenseur (101a, 101b).
